# EUROPÄISCHE PATENTSCHRIFT

(11) **EP 1 235 723 B1**
(45) Veröffentlichungstag und Bekanntmachung des Hinweises auf die Patenterteilung: **30.06.2004**
(21) Anmeldenummer: 00990656.1
(22) Anmeldetag: 06.12.2000
(51) Int. Cl.: B65D 79/00

(54) **GEBINDE MIT EINEM SCHMELZKLEBSTOFF UND ABFÜLLEN DES KLEBSTOFFES**
PACKING DRUM WITH A MELT ADHESIVE AND CHARGING WITH ADHESIVE
FUT CONTENANT UN ADHESIF THERMOFUSIBLE ET PROCEDE POUR REMPLIR LEDIT FUT AVEC CE DERNIER

(30) Priorität: 10.12.1999 DE 19959840
(43) Veröffentlichungstag der Anmeldung: 04.09.2002
(73) Patentinhaber: Henkel Kommanditgesellschaft auf Aktien, 40589 Düsseldorf (DE)
(72) Erfinder: MRGAN, Paul, 45357 Essen (DE); PETRY, Gerald, 41836 Hückelhoven (DE); HENRICHS, Franz-Georg, 40724 Hilden (DE)
(86) Internationale Anmeldenummer: PCT/EP2000/012264
(87) Internationale Veröffentlichungsnummer: WO 2001/042105

(56) Entgegenhaltungen:
- EP-A- 0 661 221
- WO-A-96/19122
- FR-A- 2 585 677
- US-A- 3 360 159
- US-A- 5 992 130

## Beschreibung

Die Erfindung betrifft ein Gebinde, enthaltend einen feuchtigkeitsvemetzenden Schmelzklebstoff, der von einer feuchtigkeitsdichten Dose umschlossen wird, welche einen Deckel, einen aus Verbundmaterial bestehenden Mantel und einen Boden aufweist.

Die Erfindung betrifft insbesondere ein Gebinde, das einen reaktiven Schmelzklebstoff, insbesondere einen feuchtigkeitsvemetzenden Polyurethan-Schmelzklebstoff enthält. Derartige Klebstoffe sind für besonders hochwertige Klebebindungen geeignet. Sie zeichnen sich durch sehr gute Adhäsionseigenschaften und ausgezeichnete Festigkeiten aus. Sie werden bei etwa 120 °C aufgetragen und reagieren nach dem Erkalten mit der Luftfeuchtigkeit oder dem Papier zu hochmolekularen, kaum noch schmelzbaren Verbindungen. Die hohe Endfestigkeit wird erreicht durch die chemische Reaktion freier Isocyanatgruppen mit Oberflächenfeuchtigkeit sowie mit H-aktiven chemischen Gruppen der Substratoberflächen. Daneben zeichnen sie sich durch hohe Chemikalienbeständigkeit, z. B. gegen Druckfarbenöl, sowie durch hohe Temperatur- und Alterungsbeständigkeit aus. Sie erfordern besondere Schmelzund Auftragsgeräte und einen hohen Verarbeitungsaufwand.

Diese festen, schnellvemetzenden Schmelzklebstoffe aus Polyurethan-Basis werden angewendet in der Automobilindustrie, der Holz- und Möbelindustrie, der graphischen Industrie und der Buchbinderei, der Textilindustrie, der Schuhindustrie, der PE-Sackherstellung, in der allgemeinen Industrie und der Elektrik und Elektronik. Als Beispiele für diese Klebstoffe seien die von der Anmelderin hergestellten Produkte mit den Markennamen Purmelt, Macroplast QR und Terorehm MC genannt.

Beim Anwender werden die feuchtigkeitsvemetzenden Klebstoffe aufgeschmolzen und in der Regel durch sehr feine Düsen auf das zu verklebende Substrat gesprüht. Ein Verstopfen der Düsen durch bereits mit Feuchtigkeit ausgehärteten Klebstoffpartikeln ist dabei unbedingt zu vermeiden, da dies zu einem Stillstand der Anlage führen würde. Daher müssen diese Klebstoffe vom Hersteller in nahezu absolut feuchtigkeitsdichten Verpackungen bereitgestellt werden, welche eine hohe Lagerbeständigkeit ohne Zutritt von Feuchtigkeit, z. B. Luftfeuchtigkeit, von außen erlauben.

Bekannt ist es daher, den Klebstoff in heißem flüssigen Zustand in einen Folienbeutel abzufüllen und diesen nach dem Abkühlen des Schmelzklebstoffes luftdicht und unter Vakuum zu verschweißen. Der Beutel besteht aus einer mit Polyethylen kaschierter Aluminiumfolie, wobei das Aluminium die Dichtheit gegenüber Luftfeuchtigkeit gewährleistet.

Der Anwender schneidet die Folie mit einem Messer auf und zieht die Folie vom festen Produkt ab. Dabei sind Hinterschneidungen und insbesondere auch Falten in der Folie von erheblichem Nachteil, denn in diesem Fall läßt sich die Folie nicht oder nur unter großen Schwierigkeiten von dem festen Schmelzklebstoff-Block abziehen. Außerdem läßt sich der Folienbeutel nicht vollständig entleeren.

Ein Gebinde der eingangs genannten Art ist aus der europäischen Patentanmeldung EP 0 844 186 A1 bekannt. Die Dose weist einen Mantel und einen Boden auf, welche beide aus einem Verbundmaterial bestehen und ein Innenvolumen von 0,5 bis 5 Liter und vorzugsweise von 1 bis 3 Liter haben. Außen ist eine feuchtigkeitsdichte Schicht, z. B. aus Aluminium oder Kunststoff vorgesehen. Die innere Lage besteht aus einem Material, das nicht an dem Schmelzklebstoff anhaftet, z. B. aus Polymeren auf der Basis von Silicon, aus PTFE oder ähnlichem. Die Mittellage sorgt für die Stabilität des Gebindes und besteht aus Papier, Karton oder aus Kunststoff. Ein starrer Deckel verschließt die so gebildete Dose.

Dieses Gebinde ist jedoch nur für Schmelzklebstoffe geeignet, die beim Abkühlen aus dem flüssigen Zustand keine nennenswerte thermische Volumenkontraktion aufweisen, da sich ansonsten die Dose verformen würde. Diese Einschränkung wird auch in der Patentanmeldung in Spalte 2, Zeilen 36 bis 40 genannt.

Wenn feuchtigkeitsvemetzende Klebstoffe mit einer deutlichen Volumenkontraktion beim Abkühlen aus dem flüssigen Zustand verpackt werden sollen, ist die aus der EP 0 844 186 A1 bekannte Verpackung nicht geeignet. Es sei denn, daß man diese praktisch unnachgiebige Verpackung weitgehend leer läßt, z.B. nur bis zur Hälfte füllt. Das ist jedoch unwirtschaftlich.

Im Stand der Technik werden dazu die bereits oben genannten Folienbeutel verwendet. Nach dem Abfüllen des heißen Schmelzklebstoffes in die Folienbeutel werden diese zunächst provisorisch verschlossen, um sie vor Feuchtigkeit zu schützen. Wenn der Klebstoffblock nach dem Abkühlen sein Endvolumen erreicht hat, öffnet man den Folienbeutel an der Oberseite und verschweißt ihn wiederum unter Vakuum. Dies hat den Vorteil, daß eine eventuelle Undichtigkeit vom Anwender sofort erkannt werden kann, da in diesem Fall der Folienbeutel nicht mehr eng an dem Klebstoffblock anliegt.

Nachteilig ist hier das relativ aufwendige Abfüllverfahren und insbesondere auch der relativ lange Zeitraum vom Abfüllen des heißen Schmelzklebstoffes bis zum endgültigen Verschließen des Folienbeutels. Dieser Zeitraum ist im wesentlichen durch die Abkühlzeit bestimmt.

Ein weiteres Gebinde gemäß dem Oberbegriff des Anspruchs 1 ist aus der EP-A- 661 221 bekannt.

Der Erfindung liegt daher die Aufgabe zugrunde, ein Gebinde der eingangs genannten Art zu entwickeln, welches erlaubt, die Verpackung unmittelbar nach dem Einfüllen des heißen und flüssigen Schmelzklebstoffes endgültig zu verschließen, so daß die gesamte Abfüllzeit erheblich verkürzt wird. Das Gebinde soll insbesondere auch für Schmelzklebstoffe mit einer erheblichen thermischen Volumenkontraktion während des Abkühlens geeignet sein. Ferner soll wie bei dem oben genannten Folienbeutel für den Anwender erkennbar sein, ob das Gebinde noch luft- und feuchtigkeitsdicht verschlossen ist.

Diese Aufgabe wird beim eingangs genannten Gebinde erfindungsgemäß dadurch gelöst, daß der Boden als eine feuchtigkeitsdichte flexible Membran ausgebildet ist sowie vorzugsweise im Deckel eine Sicke integriert ist.

Zum Abfüllen wird der Deckel von der Dose abgenommen und der heiße und flüssige Schmelzklebstoff in die Dose eingefüllt. Dabei wölbt sich die flexible Membran zunächst nach unten. Nach dem feuchtigkeits- und luftdichten Verschließen der Dose mit dem Deckel ist der Abfüllvorgang beendet. Während des Abkühlens verringert sich das Volumen des Schmelzklebstoffes. Wegen des dichten Aufbaus der Dose und des möglichst geringen Gasvolumens in der Verpackung wölbt sich die an der Unterseite der Dose befindliche Membran sowie gegebenenfalls die im Deckel befindliche Sicke nach innen, so daß auf diese Weise ein Ausgleich für die Volumenkontraktion geschaffen wird zusätzlich zu dem Volumenausgleich durch die Membrane. Der Anwender kann durch einen Blick auf den Deckel erkennen, ob die Verpackung noch feuchtigkeits- und luftdicht verschlossen ist. Befindet sich die Sicke weiterhin in der nach innen gerichteten Stellung, so ist die Verpackung fehlerfrei. Ist die Dose jedoch beschädigt, so kann sich die Sicke wieder nach außen wölben, wodurch der Fehler angezeigt wird.

Das Verhalten der flexiblen Membran wäre nicht überraschend, wenn die heiß abgefüllte Masse auch nach dem Abkühlen eine Flüssigkeit bliebe und damit die Flexibilität der Membran erhalten bliebe. Es ist jedoch höchst überraschend, daß auch für Feststoffe die flexible Membran im Boden der Verpackung ein geeignetes Mittel ist, die Volumenkontraktion beim Abkühlen der Schmelze von in der Regel weit mehr als 100°C auf Raumtemperatur (20 °C) zu kompensieren. Es war nämlich zu befürchten, daß die Schmelze beim Auftreffen auf die flexible Membran am Boden der Verpackung erstarrt und fest wird, und zwar gerade dort zuerst und im höchstem Ausmaß. Damit stünde die verfestigte "Bodenschicht" der abgekühlten Masse einer Deformation der flexiblen Membran ins Innere der Verpackung sich selbst im Wege, wenn im Innem der Verpackung die Schmelze abkühlt und dabei ihr Volumen verringert.

Als vorteilhaft hat es sich herausgestellt, wenn die Membran eine Veränderung des Innenvolumens der Dose von 1 : 50 bis 1 : 500, insbesondere 1 : 100 bis 1 : 300, bezogen auf das Innenvolumen der Dose erlaubt.

Vorteilhaft ist ferner, wenn die Membran aus Aluminium besteht und eine Dicke von 30 bis 100 µm hat. Es kann aber auch eine Membran (= flexible Schicht) aus einem oder mehreren anderen Materialien verwendet werden. Insbesondere sind Verbunde mit einer Al-Schicht zweckmäßig.

Bevorzugt ist weiterhin eine Dose mit einem Innenvolumen von 1 000 ml bis 20 000 ml.

Um den Zutritt der Luftfeuchtigkeit von außen zu verhindern und gleichzeitig ein stabiles Gebinde bei nur relativ geringen Kosten zu erreichen, besteht der Mantel vorzugsweise außen aus Pappe oder Karton mit mindestens einer feuchtigkeitsdichten Innenlage. Das Anhaften des Schmelzklebstoffes an der innenlage wird in günstiger Weise verhindert, wenn die feuchtigkeitsdichte Innenlage eine außenliegende Metallschicht, insbesondere eine Aluminiumfolie, die damit die mittlere Lage der Dosenmantels bildet, und eine innenliegende Kunststoffschicht, insbesondere aus Polyethylen oder Polypropylen, aufweist. Die Auswahl dieser Kunststoffschicht richtet sich nach der Forderung, ein Anhaften des Schmelzklebstoffes zu verhindern.

Vorzugsweise ist der Mantel als eine aus einer beschichteten Papp- bzw. Karton-Bahn gewickelte und verschweißte oder verklebte Röhre ausgebildet. Eine derartige sogenannte Pappwickeldose ist an sich bekannt und erlaubt ein einfaches Aufreißen entlang der Klebe- bzw. Schweißnaht.

Zur Verklebung der einzelnen Lagen der feuchtigkeitsdichten Dose, insbesondere der Pappwickeldose sind bei hohen Abfülltemperaturen von z.B. 100 bis 200 °C geeignete Klebstoffe zweckmäßig, insbesondere weichmacherfreie hochpolymere Dispersionsklebstoffe und 1- bzw. 2-K-Polyurethan-Klebstoffe. So konnten z.B. ohne Schwierigkeiten Schmelzen von 170 °C in Pappwickeldosen abgefüllt werden, wenn sie mit Adhesin A 7093, einem Klebstoff der Fa. Henkel, verklebt waren.

Die Dichtheit des Mantels gegenüber von außen hinzutretender Feuchtigkeit wird in einer weiteren Ausgestaltung mit hoher Sicherheit gewährleistet, wenn die feuchtigkeitsdichte Auskleidung an der Innenseite des Mantels über die Ränder der Papp- bzw. Karton-Bahn herumgezogen ist und an den Schweiß- bzw. Kleberändem die Auskleidungen der angrenzenden Ränder unmittelbar und feuchtigkeitsdicht aufeinanderliegen. Eine derartige Ausgestaltung des Mantels ist für die feuchtigkeitsdichte Verpackung von Lebensmitteln und Genußmitteln, z. B. für lösliches Kaffeepulver, aus dem Stand der Technik bekannt. Eine derartige Ausführung wurde bisher jedoch nicht zur Verpackung von feuchtigkeitsvemetzendem Schmelzklebstoff eingesetzt.

Weiterhin wird vorgeschlagen, daß der Deckel aus Metallblech, insbesondere aus Weißblech, besteht. Damit ist der Deckel im allgemeinen so stabil, daß er sich beim Abkühlen des Schmelzklebstoffes nicht verformt. Nur die an der Unterseite angebrachte Membran verformt sich, indem sie sich nach innen wölbt.
Alle produktberührenden Teile sind PE bzw. PP beschichtet.

Zum Schutz der Membran, insbesondere beim Transport, ist es von Vorteil, wenn am Boden der Dose ein zusätzlicher Deckel mit einer Entlüftungsöffnung, insbesondere entfembar, angebracht ist. Die Entlüftungsöffnung ist erforderlich, um einen Druckausgleich bei der Bewegung der Membran zu ermöglichen.

Ferner betrifft die Erfindung auch ein Verfahren zum Abfüllen eines Schmelzklebstoffes in ein Gebinde der oben genannten erfindungsgemäßen Art.

Dabei wird im allgemeinen die mehr als 50 °C, insbesondere mehr als 100 °C heiße Schmelze in die Dose gefüllt, die zweckmäßigerweise zumindest am Boden gekühlt wird. Wenn die Dose weitgehend gefüllt ist, insbesondere randvoll ist, wird sie luft- und feuchtigkeitsdicht mit dem Deckel verschlossen. Gegebenenfalls wird die nicht ganz gefüllte Dose mit einem Gasvolumen von höchstens 10, insbesondere höchstens 5 Vol.-%, bezogen auf das Volumen der abgefüllten Schmelze, vorher mit einem trockenen Schutzgas, insbesondere mit Stickstoff gespült. Die verschlossene Dose mit dem Schmelzklebstoff wird dann bis auf Raumtemperatur weiter abgekühlt.

Wie es bereits oben ausgeführt worden ist, wird ein besonders wirtschaftliches Abfüllen erreicht, wenn man den heißen flüssigen Schmelzklebstoff in die Dose füllt, die Dose luft- und feuchtigkeitsdicht mit dem Deckel verschließt, wobei man gegebenenfalls vorher mit trockenem Schutzgas, insbesondere Stickstoff, spült, und dann den Schmelzklebstoff abkühlen läßt.

Das Schutzgas muß inert gegenüber den reaktiven Gruppen des reaktiven Schmelzklebstoffes sein. Als reaktive Gruppen kommen vor allem Epoxid-, Siloxan- und insbesondere Isocyanat-Gruppen in Frage. Sie sind an ein thermoplastisches Polymer, insbesondere an Polyurethan, chemisch gebunden und bewirken seine Vernetzung mit reaktionsfähigen Stoffen, insbesondere mit Wasser in flüssiger oder gasförmiger Form. Konkret seien reaktive Epoxid- und Polyurethan-Schmelzklebstoffe genannt.

Die Schmelzklebstoffe können sich auch zum Dichten, Beschichten, Füllen und zur Herstellung von Formen eignen.

Im folgenden wird ein Ausführungsbeispiel der Erfindung anhand von Zeichnungen näher erläutert. Es zeigen
- Figur 1: eine perspektivische Ansicht der erfindungsgemäßen Dose von unten mit abgenommenem unteren Deckel,
- Figur 2: eine beschichtete Pappbahn zur Herstellung des Dosenmantels,
- Figur 3: einen Längsschnitt durch das erfindungsgemäße, mit dem Schmelzklebstoff befüllte Gebinde im Längsschnitt vor dem Abkühlen des Klebstoffs und
- Figur 4: einen Längsschnitt entsprechend Figur 3, aber nach dem Abkühlen des Klebstoffs.

In allen Zeichnungen haben gleiche Bezugszeichen die gleiche Bedeutung und werden daher gegebenenfalls nur einmal erläutert.

Die vorteilhaft auch automatisch befüllbare, in Figur 1 dargestellte Dose besteht im wesentlichen aus einem gewickelten, innen beschichteten Pappmantel 1, einem oberen, dichtschließenden und stabilen Deckel mit Sicke 2 aus Weißblech und einer unten eingeklebten oder eingeschweißten Membran 3 aus Aluminiumfolie Alle produktberührenden Teile sind PE- bzw PP-beschichtet.

Die Beschichtung der Pappbahn 4 ist in Figur 2 dargestellt. Die aus einer inneren Aluminiumfolie und einer äußeren Kunststoffolie bestehende feuchtigkeitsdichte Auskleidung 5 ist um den Rand 6 der Papp-Bahn 4 herumgezogen, wobei die Auskleidung 5 bei der fertigen Dose innen liegt und der Rand 5' auf der entsprechenden Auskleidung der benachbarten Wickellage unmittelbar anliegt, um einen feuchtigkeitsdichten Dosenmantel 1 zu erhalten. Die in Figur 2 nur teilweise sichtbare Seite 7 der Papp-Bahn 4 liegt bei der fertigen Dose außen und besteht aus Pappe.

Nachdem der feuchtigkeitsvemetzende Schmelzklebstoff 8 in die Dose eingefüllt worden ist, wird diese mit dem Deckel 2 luft- und feuchtigkeitsdicht verschlossen, ohne das Abkühlen des heißen Schmelzklebstoffes 8 abzuwarten. Der Schmelzklebstoff 8 drückt aufgrund seines Gewichtes die Membran 3 nach außen, wie aus Figur 3 hervorgeht.

Beim Abkühlen des Klebstoffs 8 verringert dieser sein Volumen. Da die Dose luftdicht abschließt, kann sich nur die Membran 3 und die Sicke im Deckel nach innen wölben, wie es in Figur 4 dargestellt ist. Der zum Schutz der Membran 3 auf die Unterseite der Dose aufgesetzte stabile zusätzliche Deckel 9 weist dazu eine Entlüftungsöffnung 10 auf.

Wie aus den Figuren 3 und 4 hervorgeht, ist die Membran 3 mit ihrem Rand an den inneren unteren Rand des Mantels 1 angebracht, insbesondere verschweißt oder verklebt. Bei der Membran 3 kann es sich mit Vorteil um eine mit Kunststoff beschichtete Aluminiumfolie handeln, wobei die Kunststoffschicht innenliegt und das Ablösen des Schmelzklebstoffes 8 beim Anwender ermöglicht.

Von Vorteil ist bei dem erfindungsgemäßen Gebinde zum einen, daß das Abfüllen besonders schnell und auch im Gegensatz zum Stand der Technik automatisiert erfolgen kann. Wenn die Sicke im Deckel 2 (Figur 4) nach innen zeigt, sieht der Anwender, daß die Dose unbeschädigt ist und keine Feuchtigkeit in den Schmelzklebstoff eingedrungen ist. Hinterschneidungen oder Falten wie beim bekannten Folienbeutel treten bei diesem Gebinde nicht auf. Wenn es gewünscht wird, kann der oberhalb des Schmelzklebstoffes 8 befindliche Raum 11, der bei einer typischen 2-kg-Dose eine Höhe von etwa 2 cm hat, mit einem Schutzgas, z. B. Stickstoff ausgefüllt sein. Das Entfernen der Verpackung ist aufgrund der Wickelart des Mantels besonders einfach. Dazu wird zunächst der Deckel 2 von dem Mantel 1 abgeschnitten und dann der Mantel 1 zusammen mit der Membran 3 vom Klebstoffblock abgeschält
Der Klebstoffblock ist vorzugsweise zylinderförmig. Er ist daher fähig, eine schiefe Ebene herunter zu rollen.
Die erfindungsgemäßen 2-kg-Gebinde eignen sich insbesondere in der Holz-, der Schuh- und der Automobil-Industrie sowie zur Buchherstellung. Typisch dafür ist, daß der reaktive Schmelzklebstoff in großen Mengen kontinuierlich verwendet wird, um störungsfrei und sicher Papier, Pappe, Holz, Metalle, Glas und Kunststoff, insbesondere Elastomere, miteinander fest zu verbinden.

Es kann auch vorgesehen sein, daß die Membran 3 unmittelbar mit dem zusätzlichen Deckel 9 verbunden ist. Die in den Zeichnungen dargestellte Ausführungsform ist jedoch bevorzugt.

### Bezugszeichenliste

- 1: Mantel
- 2: Deckel mit Sicke
- 3: Membran
- 4: Papp-Bahn
- 5, 5': Auskleidung
- 6: Rand
- 7: Seite
- 8: Schmelzklebstoff
- 9: zusätzlicher Deckel
- 10: Entlüftungsöffnung
- 11: Raum

## Patentansprüche

1. Gebinde, enthaltend einen feuchtigkeitsvemetzenden Schmelzklebstoff (8), der von einer feuchtigkeitsdichten Dose umschlossen wird, welche einen Deckel (2), einen aus Verbundmaterial bestehenden Mantel (1) und einen Boden aufweist,
**dadurch gekennzeichnet,**
**daß** der Boden als eine feuchtigkeitsdichte flexible Membran (3) ausgebildet ist.

2. Gebinde nach Anspruch 1,
**dadurch gekennzeichnet,**
**daß** die Membran (3) eine Veränderung des Innenvolumens der Dose von 1 : 50 bis 1 : 500, insbesondere von 1 : 100 bis 1 : 300, bezogen auf das Innenvolumen der Dose erlaubt.

3. Gebinde nach einem der vorhergehenden Ansprüche,
**dadurch gekennzeichnet,**
**daß** die Membran (3) aus Aluminium besteht.

4. Gebinde nach dem vorhergehenden Anspruch,
**dadurch gekennzeichnet,**
**daß** die Membran (3) eine Dicke von 30 bis 100 µm hat.

5. Gebinde nach einem der vorhergehenden Ansprüche,
**dadurch gekennzeichnet,**
**daß** die Dose ein Innenvolumen von 1000 ml bis 3000 ml hat.

6. Gebinde nach einem der vorhergehenden Ansprüche,
**dadurch gekennzeichnet,**
**daß** der Mantel (1) außen aus Pappe oder Karton mit mindestens einer feuchtigkeitsdichten Innenlage (5) besteht.

7. Gebinde nach dem vorhergehenden Anspruch,
**dadurch gekennzeichnet,**
**daß** die feuchtigkeitsdichte Innenlage (5) eine außenliegende Metallschicht, insbesondere eine Aluminiumfolie, und eine innenliegende Kunststoffschicht, insbesondere aus Polyethylen oder Polypropylen, aufweist.

8. Gebinde nach Anspruch 6 oder 7,
**dadurch gekennzeichnet,**
**daß** der Mantel (1) als eine aus einer beschichteten Papp- bzw. Karton-Bahn (4) gewickelte und verschweißte oder verklebte Röhre ausgebildet ist.

9. Gebinde nach dem vorhergehenden Anspruch,
**dadurch gekennzeichnet,**
**daß** die feuchtigkeitsdichte Auskleidung (5) an der Innenseite des Mantels (1) über die Ränder (6) der Papp- bzw. Karton-Bahn (4) herumgezogen ist und an den Schweiß- bzw. Kleberändem die Auskleidungen (5, 5') der angrenzenden Ränder unmittelbar und feuchtigkeitsdicht aufeinanderliegen.

10. Gebinde nach einem der vorhergehenden Ansprüche,
**dadurch gekennzeichnet,**
**daß** der Deckel (2) aus Metallblech, insbesondere aus Weißblech, besteht.

11. Gebinde nach einem der vorhergehenden Ansprüche,
**dadurch gekennzeichnet,**
**daß** am Boden der Dose ein zusätzlicher Deckel (9) mit einer Entlüftungsöffnung (10), insbesondere entfembar, angebracht ist.

12. Verfahren zum Abfüllen eines Schmelzklebstoffes in ein Gebinde nach einem der vorhergehenden Ansprüche,
**dadurch gekennzeichnet,**
**daß** man den heißen flüssigen Schmelzklebstoff (8) in die Dose füllt, die Dose luft- und feuchtigkeitsdicht mit dem Deckel (2) verschließt, wobei man gegebenenfalls vorher mit trockenem Schutzgas, insbesondere Stickstoff, spült, und dann den Schmelzklebstoff (8) abkühlen läßt

## Claims

1. A container for a moisture-crosslinking hotmelt adhesive (8) surrounded by a moisture-proof can which comprises a cover (2), a casing (1) of composite material and a base, **characterized in that** the base is formed by a moisture-proof flexible membrane (3).

2. A container as claimed in claim 1, **characterized in that** the membrane (3) allows a change in the internal volume of the can of 1:50 to 1:500 and more particularly 1:100 to 1:300, based on the internal volume of the can.

3. A container as claimed in any of the preceding claims, **characterized in that** the membrane (3) consists of aluminium.

4. A container as claimed in the preceding claim, **characterized in that** the membrane (3) has a thickness of 30 to 100 µm.

5. A container as claimed in any of the preceding claims, **characterized in that** the can has an internal volume of 1,000 to 3,000 ml.

6. A container as claimed in any of the preceding claims, **characterized in that** the casing (1) consists externally of paperboard or cardboard with at least one moisture-proof inner layer (5).

7. A container as claimed in the preceding claim, **characterized in that** the moisture-proof inner layer (5) has an outer metal layer, more particularly an aluminium foil, and an inner plastic layer, more particularly of polyethylene or polypropylene.

8. A container as claimed in claim 6 or 7, **characterized in that** the casing (1) is in the form of a tube wound from a coated paperboard or cardboard web and then welded or bonded.

9. A container as claimed in the preceding claim, **characterized in that** the moisture-proof lining (5) on the inside of the casing (1) is drawn around the edges (6) of the paperboard or cardboard web (4) and the linings (5,5') of the adjoining edges lie directly one on the other in moisture-proof manner at the welded or bonded edges.

10. A container as claimed in any of the preceding claims, **characterized in that** the cover (2) consists of sheet metal, more particularly tin plate.

11. A container as claimed in any of the preceding claims, **characterized in that** an additional cover (9) with a vent opening (10) is arranged, in particular removably, on the base of the can.

12. A process for filling the container claimed in any of the preceding claims with hotmelt adhesive, **characterized in that** the can is filled with the hot liquid hotmelt adhesive (8), the can is closed in airtight, moisture-proof manner with the cover (2), optionally after purging with a dry inert gas, more particularly nitrogen, and the hotmelt adhesive (8) is allowed to cool.

## Revendications

1. Récipient contenant une colle fusible (8) réticulant à l'humidité, entouré par une boîte étanche à l'humidité, laquelle est munie d'un couvercle (2), d'une enveloppe constituée en matériau composite (1) et d'un fond, **caractérisé en ce que** le fond est conçu sous forme d'une membrane (3) flexible, étanche à l'humidité.

2. Récipient selon la revendication 1, **caractérisé en ce que** la membrane (3) admet une modification du volume interne de la boîte de 1 : 50 à 1 : 500, notamment de 1 : 100 à 1 : 300, par rapport au volume interne de la boîte.

3. Récipient selon l'une quelconque des revendications précédentes, **caractérisé en ce que** la membrane (3) est en aluminium.

4. Récipient selon la revendication précédente, **caractérisé en ce que** la membrane (3) présente une épaisseur de 30 à 100 µm.

5. Récipient selon l'une quelconque des revendications précédentes, **caractérisé en ce que** la boîte a un volume interne compris entre 1000 ml et 3000 ml.

6. Récipient selon l'une quelconque des revendications précédentes, **caractérisé en ce que** l'extérieur de l'enveloppe (1) est en carton-pâte ou en carton, avec au moins une couche interne (5) étanche à l'humidité.

7. Récipient selon la revendication précédente, **caractérisé en ce que** la couche interne (5) étanche à l'humidité est munie d'une couche métallique externe, notamment d'un film en aluminium et d'une couche interne en matière plastique, notamment en polyéthylène ou en polypropylène.

8. Récipient selon l'une quelconque des revendications 6 ou 7, **caractérisé en ce que** l'enveloppe (1) est conçue sous la forme d'un tube roulé à partir d'une bande (4) de carton-pâte resp. de carton revêtu, puis soudé ou collé.

9. Récipient selon la revendication précédente, **caractérisé en ce qu'**à l'intérieur de l'enveloppe (1), l'habillage (5) étanche à l'humidité est tiré autour des bords (6) de la bande en carton-pâte resp. en carton en les chevauchant et sur les bords soudés resp. collés, les habillages (5, 5') des bords adjacents sont directement appliqués les uns sur les autres de façon étanche.

10. Récipient selon l'une quelconque des revendications précédentes, **caractérisé en ce que** le couvercle (2) est en tôle métallique, notamment en fer-blanc.

11. Récipient selon l'une quelconque des revendications précédentes, **caractérisé en ce qu'**un couvercle supplémentaire (9), muni d'un orifice d'aération (10), est monté de façon notamment amovible.

12. Procédé de remplissage d'une colle fusible dans un récipient selon l'une quelconque des revendications précédentes, **caractérisé en ce que** l'on remplit la boîte de colle fusible chaude liquide, on ferme la boîte de manière étanche à l'air et à l'humidité au moyen du couvercle (2), en procédant le cas échéant à un rinçage préalable à l'aide d'un gaz protecteur sec, notamment de l'azote, puis on laisse refroidir la colle fusible (8).
